# EUROPÄISCHE PATENTANMELDUNG

(11) **EP 1 653 022 A1**
(43) Veröffentlichungstag der Anmeldung: **03.05.2006**
(21) Anmeldenummer: 04021973.5
(22) Anmeldetag: 18.10.2004
(51) Int. Cl.: E04B 2/96

(54) **Profilelement für ein Stützrahmenwerk**

(71) Anmelder: Renovision, Ingenieurgesellschaft für Fenster und Fassade mbh, 74653 Künzelsau (DE)
(72) Erfinder: Ebert, Tilmann, 74653 Künzelsau (DE)

(57) **Zusammenfassung**

In einem Stützrahmenwerk für eine aus nebeneinander angeordneten flächigen Fassadeelementen wie Glasscheiben oder dgl. Gebildete Fassade sind Profilträger(1) aus im wesentlichen ebenen Materialstreifen zusammengesetzt, wobei ein Materialstreifen als Steg(2) und ein Materialstreifen als Halteriegel (3) dient. Im Halteriegel(3)sind Öffnungen vorgesehen, in die greifen Gewindebolzen(8) ein, diese sichern die Verbindung über eine Haltevorrichtung. Die Profilträger werden an den freien Stirnseiten in derselben Art miteinander verbunden. Die Komponenten der Profilträger werden üblicherweise an der Baustelle zusammengefügt. Um bei einfacher Montierbarkeit des Stützrahmenwerks eine hohe statische Festigkeit des Stützrahmenwerkes zu gewährleisten, wird an den Längsseiten der Stege bei einer durchlaufenden Schnittkontur voneinander beabstandet eine Formkontur (9,10) angebracht, die zur definierten Positionierung des Gewindebolzens (8), am Steg (2) eingreift, und der Gewindebolzen(8)durch weitere Mittel kraftschlüssig am Steg(2) befestigt ist.

## Beschreibung

Die Erfindung betrifft ein Profilelement für ein Stützrahmenwerk, insbesondere für eine aus nebeneinander angeordneten flächigen Fassadenelementen gebildete Fassade gemäß dem Oberbegriff des Anspruchs 1.

Häufig werden Fassaden durch nebeneinander angeordnete flächige Fassadenelemente wie Glasscheiben, Dekorplatten, Isolierpaneele oder dergleichen gebildet. Um diese Fassadenelemente auf geeignete Weise aufzunehmen, sind Stützrahmenwerke vorgesehen, wie sie beispielsweise in der DE 198 58 497 C2 beschrieben sind. Ein solches Stützrahmenwerk besitzt Profilträger, die aus im wesentlichen ebenen Materialstreifen zusammengesetzt sind, wobei statisch tragende Stege senkrecht mit Halteriegeln gefügt sind. Dabei sind die Stege und die Halteriegel mit einer umlaufenden Schnittkontur aus einem Flachmaterial ausgeschnitten. An den zu fügenden Längsseiten der Stege sind bei einer durchlaufenden Schnittkontur voneinander beabstandet hervorstehende Zapfen rechteckigen Querschnitts ausgebildet. Diese Zapfen sind in Stecköffnungen entsprechenden rechteckigen Querschnitts in den Halteriegeln eingesteckt und in diesen axial fixiert.

Diese Ausführung des Stützrahmenwerks ist mechanisch hoch belastbar und auf der Vorderseite dekorativ gestaltet. Allerdings ist durch die Form der Vorsprünge an den Stegen und der Form der Öffnungen in den Halteriegeln ein entsprechender Bearbeitungsaufwand erforderlich.

Der vorliegenden Erfindung liegt die Aufgabe zugrunde, ein Profilelement für ein Stützrahmenwerk der gattungsgemäßen Art zu schaffen, durch das der Materialeinsatz optimiert wird.

Diese Aufgabe wird durch ein Profilelement mit den Merkmalen des Anspruchs 1 gelöst.

Die Erfindung bietet den Vorteil, daß die als Stege dienenden Materialstreifen mit geringerem Materialeinsatz herstellbar sind und die als Halteriegel dienenden Materialstreifen mit leichter herstellbaren Öffnungen, beispielsweise Bohrungen, versehen sind. Darüber hinaus ist es von Vorteil, daß die Gewindebolzen, die auf der Vorderseite des Halteriegels hervorstehen, gleichzeitig zur Aufnahme von Befestigungsmitteln dienen und damit zusätzliche Schrauben und Gewindebohrungen vermieden werden. Damit die Gewindebolzen an dem Steg in geeigneter Weise zur Aufnahme von Kräften gehalten werden, sind weitere Mittel zur kraftschlüssigen Befestigung vorgesehen, wie beispielsweise eine Schweißverbindung, eine Verbindung mittels Klebstoff oder eine Verbindung durch Materialverformung.
- Fig. 3: eine seitliche Ansicht eines Stegausschnittes und verbundenem Gewindebolzen in vergrößerter Darstellung,
- Fig. 4: eine alternative Ausführung zu Fig. 2,
- Fig. 5: eine weitere alternative Ausführung zu Fig. 2 und 4.

In Fig. 1 ist ein Profilelement 1 in perspektivischer Ansicht gezeigt, wobei lediglich ein endseitiger Abschnitt dargestellt ist. Das Profilelement 1 besteht aus einem Steg 2 und einem rechtwinkelig dazu angeordneten Halteriegel 3, welche aus Materialstreifen gebildet sind und zusammengesetzt ein T-Profil ergeben. An dem Streifen 2 ist ein in Fig. 1 nicht sichtbarer Gewindebolzen befestigt, der durch eine Öffnung im Halteriegel 3 ragt und auf den eine Sechskanthülse 4 geschraubt ist. Die Sechskanthülse 4 wirkt gegen eine Unterlegscheibe 5 und spannt auf diese Weise den Halteriegel 3 gegen den Steg 2.

In Fig. 2 ist das Ende des Steges 2 in perspektivischer Darstellung gezeigt, wobei ein Gewindebolzen 8 kurz vor dem Verbinden mit dem Steg 2 dargestellt ist. Zur definierten Positionierung des Gewindebolzens 8 ist an einer Längsseite 6 des Steges 2 eine Nut 7 vorgesehen, die quer zur Längsseite 6 des Steges 2 verläuft. Diese Nut 7 hat einen halbkreisförmigen Querschnitt, in den ein in Fig. 2 nicht dargestellter Vorsprung eingreift. Der Gewindebolzen 8 ist an seinem der Längsseite 6 des Steges 2 zugewandten Ende mit einem Ringflansch 9 versehen, durch den sich eine größere Anlagefläche des Gewindebolzens 8 an der Längsseite 6 ergibt.

Die Fig. 3 zeigt eine seitliche Ansicht des Stegausschnittes und verbundenem Gewindebolzen in vergrößerter Darstellung. Aus dieser Ansicht ist ersichtlich, daß die Nut 7 an der Längsseite 6 des Steges 2 einen halbkreisförmigen Querschnitt besitzt und in diese Nut 7 bei Aufliegen des Ringflansches 9 an einer Anlagefläche 13 des Steges 2 ein Vorsprung 10 eingreift. Der Vorsprung 10 ist bezüglich seiner Querschnittsform der Form der Nut 7 angepaßt. Zur kraftaufnehmenden Verbindung zwischen dem Gewindebolzen 8 und dem Steg ·2 ist der Ringflansch 9 mit dem Steg 2 durch weitere Mittel verbunden, wobei hierfür eine Verschweißung, ein Verkleben oder auch eine Verbindung durch Materialumformung in Betracht kommen.

Die Fig. 4 zeigt eine alternative Ausführung zu Fig. 2, wobei der Unterschied darin besteht, daß eine Nut 11 mit dreieckförmigem Querschnitt vorgesehen ist. Entsprechend ist an der Unterseite des Gewindebolzens 8 ein Vorsprung angeordnet, der ebenfalls im Querschnitt dreieckförmig bzw. keilförmig ist.

Die Fig. 5 zeigt eine Ausführung, bei der an der Längsseite 6 des Steges 2 eine längliche Vertiefung 12 angeordnet ist. Diese Vertiefung 12 ist flach, wobei die Tiefe vorzugsweise der Dicke des Ringflansches 9 entspricht, so daß bei dieser Ausführungsform kein Absatz zwischen dem Ringflansch 9 und der Längsseite 6 entsteht.

Auf den Gewindebolzen 8 gemäß Darstellung in den Fig. 2 bis 5 ist ein Befestigungsmittel aufschraubbar, wobei vorzugsweise Sechskanthülsen 4 gemäß Darstellung in Fig. 1 Verwendung finden. Diese Befestigungsmittel haben den Vorteil, daß in das freie Ende der Sechskanthülse 4 weitere Befestigungsmittel mit einem Gewinde eingeschraubt werden können.

## Patentansprüche

1. Profilelement (1) für ein Stützrahmenwerk, insbesondere für eine aus nebeneinander angeordneten flächigen Fassadenelementen gebildete Fassade, wobei das Profilelement aus im wesentlichen ebenen Materialstreifen zusammengesetzt ist, von denen ein Materialstreifen als Steg (2) und ein Materialsteifen als Halteriegel (3) dient, die senkrecht gegeneinander gefügt sind, und in dem Halteriegel (3) Öffnungen vorgesehen sind, in die am Steg (2) angeordnete Vorsprünge greifen,
**dadurch gekennzeichnet, daß** die Vorsprünge als Gewindebolzen ausgebildet sind, und an einer dem Halteriegel (3) zugewandten Längsseite (6) des Steges (2) mehrere über die Länge des Steges (2) verteilt angeordnete Ausnehmungen (7, 11, 12) vorgesehen sind, in die ein am stirnseitigen Ende des Gewindebolzens (8) befindliches Formelement (9, 10) zur definierten Positionierung des Gewindebolzens (8) am Steg (2) eingreift, und der Gewindebolzen (8) durch weitere Mittel kraftschlüssig am Steg (2) befestigt ist.

2. Profilelement nach Anspruch 1,
**dadurch gekennzeichnet, daß** die Ausnehmungen (7, 11) im wesentlichen quer zum Steg (2) verlaufende Nuten sind.

3. Profilelement nach Anspruch 2,
**dadurch gekennzeichnet, daß** die Nuten (11) einen keilförmigen bzw. dreieckigen Querschnitt aufweisen.

4. Profilelement nach Anspruch 2,
**dadurch gekennzeichnet, daß** die Nuten (7) einen im wesentlichen halbkreisförmigen Querschnitt aufweisen.

5. Profilelement nach Anspruch 1,
**dadurch gekennzeichnet, daß** die Ausnehmungen (12) als flache, längliche Vertiefungen ausgestaltet sind und vorzugsweise die Form eines Rechtecks besitzen.

6. Profilelement nach einem der Ansprüche 1 bis 5,
**dadurch gekennzeichnet, daß** das Formelement (9, 10) einstückig mit dem Gewindebolzen (8) ausgebildet ist.

7. Profilelement nach einem der Ansprüche 2 bis 4 oder 6,
**dadurch gekennzeichnet, daß** das Formelement ein länglicher Vorsprung (10) ist, dessen Querschnitt der Nutform angepaßt ist.

8. Profilelement nach einem der Ansprüche 5 oder 6,
**dadurch gekennzeichnet, daß** an dem stirnseitigen Ende des Gewindebolzens (8) ein Ringflansch (9) ausgebildet ist.

9. Profilelement nach Anspruch 5 und 8,
**dadurch gekennzeichnet, daß** der Ringflansch (9) als Formelement dient.

10. Profilelement nach einem der Ansprüche 1 bis 9,
**dadurch gekennzeichnet, daß** das weitere Mittel zur kraftschlüssigen Verbindung ein Klebstoff ist.

11. Profilelement nach einem der Ansprüche 1 bis 9,
**dadurch gekennzeichnet, daß** das weitere Mittel zur kraftschlüssigen Verbindung eine stoffschlüssige Verbindung, insbesondere Schweißverbindung, ist.

12. Profilelement nach einem der Ansprüche 1 bis 9,
**dadurch gekennzeichnet, daß** das weitere Mittel zur kraftschlüssigen Verbindung eine Materialverformung ist.

13. Profilelement nach einem der Ansprüche 1 bis 12,
**dadurch gekennzeichnet, daß** der Gewindebolzen (8) durch die Öffnung im Halteriegel (3) ragt und auf dem freien Ende eine Gewindehülse (4) aufschraubbar ist.
